# EUROPÄISCHE PATENTSCHRIFT

(11) **EP 1 835 084 B1**
(45) Veröffentlichungstag und Bekanntmachung des Hinweises auf die Patenterteilung: **24.10.2012**
(21) Anmeldenummer: 07104056.2
(22) Anmeldetag: 13.03.2007
(51) Int. Cl.: E04B 2/96

(54) **Isolator für eine aus Profilen bestehende Pfosten/Riegel-Fassadenkonstruktion**
Isolator for a post/crossbar/façade construction made of profiles
Isolant pour une construction de façade de poteau traverse en profilés

(30) Priorität: 16.03.2006 DE 202006004165 U
(43) Veröffentlichungstag der Anmeldung: 19.09.2007
(73) Patentinhaber: Schöne, Vera, 33415 Verl (DE)
(72) Erfinder: Henkenjohann, Johann, . (DE)
(74) Vertreter: Cohausz & Florack

(56) Entgegenhaltungen:
- EP-A- 0 384 418
- EP-A- 0 702 114
- EP-A- 1 452 657
- EP-A- 1 544 369
- DE-U- 7 517 593
- DE-U1- 9 411 070

## Beschreibung

### Technisches Umfeld

Die Erfindung betrifft einen Isolator für eine aus Profilen bestehende Pfosten/Riegel-Fassadenkonstruktion mit eingefassten Brandschutzglasscheiben, welche dichtend an den Profilen der Riegel bzw. Pfosten anlegbar sind, wobei der Isolator in dem zwischen den an einem Profil der Riegel bzw. Pfosten liegenden Brandschutzglasscheiben gebildeten Spaltraum vorgesehen ist und an dem Profil der Riegel bzw. Pfosten und an dem Isolator die auf den Brandschutzglasscheiben aufliegende, den Spaltraum abdeckende Dichtung mit Druckleiste befestigbar sind, und wobei der Isolator aus einem thermoplastischen Kunststoff hergestellt ist.

### Stand der Technik

Aus dem Stand der Technik ist es bekannt, im Fassadenbau Pfosten/Riegel-Konstruktionen einzusetzen. Fassade oder Dach in Metall-Glas-Ausführung, bestehen aus einem Metallrahmenwerk, dessen Rahmenfelder mit Glasscheiben oder anderen Ausfachungen versehen sind, wobei das Metallrahmenwerk an der Gebäudeseite sich aus Hauptprofilen (Pfosten) und aus quer, aber auch schräg dazu erstreckenden Sprossenprofilen (Riegeln) und an der Außenseite aus die Scheibenränder abdeckenden, mit den Hauptprofilen oder den Sprossenprofilen verschraubten Deckprofilen zusammensetzt. Weiterhin sind insbesondere in den zwischen den Glasscheiben sich bildenden Spalträumen Isolatoren vorgesehen, die aus einem nicht metallischen Material bestehen, um auf diese Weise Wärmebrücken von außen nach innen zu unterbinden. Bei den geforderten Brandschutzgegebenheiten werden insbesondere Mehrschichtglasscheiben verwendet, die mit Silikatschichten versehen sind. So genanntes Brandschutzglas verhindert, dass auf der Brandseite entstehende Wärme nicht auf die andere Seite dringen kann. Hierbei wird auch gefordert, dass die Konstruktion, die insbesondere aus Aluminium gefertigt ist, standhält.

Die EP 0 702 114 A offenbart eine derartige Konstruktion, bei der zwischen den an einem Pfosten anliegenden, einen Spaltraum bildenden Glasscheiben ein Isolator an dem Pfosten befestigt ist. Von außen her ist eine an dem Isolator den eine Spaltraum abdeckende Druckleiste befestigt, die auf den Glasscheiben aufliegt und die unter Zwischenschaltung einer Dichtung aus Kunststoff auf den Glasscheiben aufliegt. Außerdem ist aus der EP 1 452 657 eine ähnliche Fassadenkonstruktion bekannt, bei der ein die Dichtung bildender Dämmblock mit den seitlichen Freiraum verkleinernden Lippen aus Kunststoff vorgesehen ist.

### Aufgabe

Hieraus ergibt sich die der Erfindung zu Grunde liegende Aufgabe, insbesondere den Isolatorbereich derart weitre zu bilden, dass die durch Brand entstehende Hitze nicht zur Brand abgewandten Seite dringt, wobei die Pfosten/Riegel-Fassadenkonstruktion der Hitze standhält.

### Lösung

Erfindungsgemäß wird diese Aufgabe dadurch gelöst, dass der Isolator als einstückig geformte Leiste gebildet ist und aus einem kastenförmigen Profil besteht, wobei druckleistenseitig zwei Haltestege an seitliche Kammerwände angeformt sind, und das Profil riegel- bzw. pfostenseitig zur Halterung Klemmstege aufweist, zwischen denen ein verrippter, dübelartiger Haltesteg angeformt ist, der in eine Nut des Rahmens eindrückbar ist, wobei der thermoplastische Kunststoff des Isolators bei Temperaturentwicklung aufblähbar ist und sich im Brandfall bei einer Temperaturentwicklung von 100 °C derart aufbläht, dass sich der gesamte Spaltraum zwischen den Brandschutzglasscheiben selbsttätig dichtend komplett verfüllen kann.

Aufgrund dieser Ausbildung wird erreicht, dass der Spaltraum zwischen den Glasscheiben wärmetechnisch dichtend schließt, so dass in Verbindung mit den Glasscheiben als Brandschutzglas sich eine dichtende Brandschutzsperre bildet, die die Hitze nicht durchdringt.

Dabei besteht der Isolator aus einem kastenförmigen Profil, welches riegel- bzw. pfostenseitig zur Halterung Klemmstege aufweist, und wobei zwischen den Klemmstegen ein verrippter, dübelartiger Haltesteg angeformt ist. Der Isolator ist also hinsichtlich seiner Konstruktion derart eingebunden, dass sein Material sich raumfüllend über den gesamten Spaltraumbereich aufbläht. Dabei weist der Isolator druckleistenseitig zwei Haltestege auf, die an den seitlichen Kammerwänden angeformt sind.

Das thermoplastische Material des Isolators bläht vorzugsweise schon bei einer Temperaturentwicklung von 100 °C auf, so dass bereits schon bei einer derartigen Wärmeentwicklung die wärmedichtende Wirkung eintritt, und somit eine Brandschutzsperre gebildet wird. Das thermoplastische Material des Isolators hat hierbei eine Standfestigkeit bis zu einer Temperaturentwicklung von bis zu 1000 °C. Daraus ergibt sich insbesondere im Verbund mit den Glasscheiben eine Brandschutzsperre, die hohen Temperaturen standhält.

### Beschreibung der Zeichnungen

Ein Ausführungsbeispiel der Erfindung wird anhand der nachstehenden Figuren 1 und 2 näher erläutert; dabei zeigen:
- Figur 1:: Eine geschnittene Ansicht durch eine Pfosten/Riegel-Fassadenkonstruktion und hier eines Isolators, insbesondere im nicht aufgeblähten Zustand; und
- Figur 2:: Eine weitere Darstellung des erfindungsgemäßen Isolators in aufgeblähter Situation.

### Ausführungsbeispiele

Die Figuren 1 und 2 zeigen jeweils einen Isolator 1, und zwar einmal in der nicht aufgeblähten Situation gemäß der Figur 1, und in der aufgeblähten Situation gemäß der Figur 2, wobei der Isolator 1 als solches für eine aus Profilen 2 bestehende Pfosten/Riegel-Fassadenkonstruktion mit eingefassten Brandschutzglasscheiben 3 bestimmt ist. Hierbei ist in den Figuren 1 und 2 jeweils der senkrecht verlaufende Pfosten als Profil 2 dargestellt. Zu erkennen sind die angesetzten Brandschutzglasscheiben 3, die hier als Brandschutzglasscheiben ausgebildet sind.

Wie aus der Figur 1 und 2 in der geschnittenen Darstellung zu erkennen ist, liegen die Brandschutzglasscheiben 3 dichtend an dem Pfosten 2, unter Einbeziehungen von Dichtungen 4, wobei zwischen den an einem Pfosten 2 liegenden, einen Spaltraum 5 bildenden Glasscheiben 3 der Isolator 1 an dem Pfosten 2 befestigt ist. Von außen her ist an dem Isolator 1 die auf den Glasscheiben 3 aufliegende, den Spaltraum 5 abdeckende Druckleiste 6 befestigt, die wiederum unter Zwischenschaltung einer Dichtung 7 auf den Glasscheiben 3 aufliegt. Wie bereits schon erwähnt, ist der Isolator 1 aus einer einstückig geformten Leiste 8 gebildet, die aus einem thermoplastischen Material 9 hergestellt ist. Dabei bläht das Kunststoffmaterial 9 im Brandfall, wie beispielsweise in der Figur 2 dargestellt ist, infolge der Wärme- Hitzeentwicklung derart auf, dass sich der Spaltraum 5 zwischen den Glasscheiben 3 selbsttätig dichtend verfüllt. Somit wird eine Brandschutzsperre zwischen den Glasscheiben 3 in Verbindung mit dem aufgeblähten Isolator 1 geschaffen.

Wie insbesondere in der Figur 1 dargestellt, besteht der Isolator 1 aus einem kastenförmigen Profil 10, welches riegel- und pfostenseitig zur Halterung Klemmstege 11.1 und 11.2 aufweist, und wobei zwischen den Klemmstegen 11.1 und 11.2 ein verrippter, dübelartiger Haltesteg 12 angeformt ist. Der Isolator 1 weist hierbei druckleistenseitig zwei Haltestege 13.1 und 13.2 auf, die an den seitlichen Kammerwänden 14.1 und 14.2 angeformt sind. Es versteht sich nun von selbst, dass der Isolator 1 in seiner Leistenform zunächst auf die Profilierung des Pfostenprofils 2 aufgedrückt wird, wobei insbesondere die Klemmstege 11.1 und 11.2 sich an die U-Form anlegen, und wobei der zwischen den Klemmstegen 11.1 und 11.2 angeordnete, dübelartige Haltesteg 12 sich in die Nut 15 eindrückt. Somit ist der Isolator 1 selbst haltend an dem Pfostenprofil 2 festgelegt. Danach wird die Dichtung 7 für die Druckleiste 6 angesetzt, und wobei diese dann beispielsweise mit einer nicht näher dargestellten Schraube entsprechend der Achse 16 in das Pfostenprofil 2 eingedreht wird. Zum Schluss wird entsprechend die Druckleiste 6 zur Komplettierung des Fassadenprofils angesetzt.

Wie bereits schon in der Beschreibung erwähnt, bläht das thermoplastische Material des Isolators 1 vorzugsweise bei 100 °C auf, so dass sich eine Brandschutzsperre zwischen den Glasscheiben 3 bildet, die insbesondere hier den Spaltraum 5 komplett ausfüllt, und somit den Übergang zwischen den Glasscheiben 3 schafft.

### Bezugszeichenliste

- 01: Isolator
- 02: Profilen
- 03: Brandschutzglasscheiben
- 04: Dichtungen
- 05: Spaltraum
- 06: Druckleiste
- 07: Dichtung
- 08: Leiste
- 09: Material
- 10: kastenförmigen Profil
- 11.1: und 11.2 Klemmstege
- 12: Haltesteg
- 13.1 und 13.2: Haltestege
- 14.1 und 14.2: Kammerwänden
- 15: Nut
- 16: Achse

## Patentansprüche

1. Isolator (1) für eine aus Profilen (2) bestehende Pfosten/Riegel-Fassadenkonstruktion mit eingefassten Brandschutzglasscheiben (3), welche dichtend an den Profilen (2) der Riegel bzw. Pfosten anlegbar sind, wobei der Isolator (1) in dem zwischen den an einem Profil (2) der Riegel bzw. Pfosten liegenden Brandschutzglasscheiben (3) gebildeten Spaltraum (5) vorgesehen ist und an dem Profil (2) der Riegel bzw. Pfosten und an dem Isolator (1) die auf den Brandschutzglasscheiben (3) aufliegende, den Spaltraum (5) abdeckende Dichtung (7) mit Druckleiste (6) befestigbar sind, und wobei der Isolator (1) aus einem thermoplastischen Kunststoff hergestellt ist, **dadurch gekennzeichnet, dass** der Isolator (1) als einstückig geformte Leiste (8) gebildet ist und aus einem kastenförmigen Profil (10) besteht, wobei druckleistenseitig zwei Haltestege (13.1, 13.2) an seitliche Kammerwände (14.1, 14.2) angeformt sind, und das Profil (10) riegel- bzw. pfostenseitig zur Halterung Klemmstege (11.1, 11.2) aufweist, zwischen denen ein verrippter, dübelartiger Haltesteg (12) angeformt ist, der in eine Nut (15) des Rahmens (2) eindrückbar ist, wobei der thermoplastische Kunststoff des Isolators (1) bei Temperaturentwicklung aufblähbar ist und sich im Brandfall bei einer Temperaturentwicklung von 100 °C derart aufbläht, dass sich der gesamte Spaltraum (5) zwischen den Brandschutzglasscheiben (3) selbsttätig dichtend komplett verfüllen kann.

2. Isolator nach Anspruch 1, **dadurch gekennzeichnet, dass** der thermoplastische Kunststoff des Isolators (1) eine Standfestigkeit bis zu einer Temperaturentwicklung von bis zu 1.000 °C aufweist.

3. Isolator nach Anspruch 2, **dadurch gekennzeichnet, dass** der Isolator (1) druckleistenseitig zwei Haltestege (13.1) und (13.2) aufweist, die an den seitlichen Kammerwänden (14.1) und (14.2) angeformt sind.

4. Isolator nach den Ansprüchen 1 bis 3, **dadurch gekennzeichnet, dass** das thermoplastische Material (9) des Isolators (1) vorzugsweise bei einer Temperatur von 100 deg. C beginnt sich auf zu blähen.

## Claims

1. Isolator (1) for a mullion/transom facade construction consisting of profiles (2) with framed fire protection glass panes (3) which can be applied to the profiles (2) of the transoms and/or mullions to form a seal, the isolator (1) being provided in the gap (5) formed between the fire protection glass panes (3) lying on a profile (2) of the transoms and/or mullions and the seal (7) lying on the fire protection glass panes (3) and covering the gap (5) can be secured to the profile (2) of the transoms and/or mullions and to the isolator (1) with pressure strip (6), and the isolator (1) being manufactured from a thermoplastic plastic material, **characterised in that** the isolator (1) is formed as a strip (8) formed in one piece and consists of a box-shaped profile (10), two retaining bars (13.1, 13.2) being moulded on the pressure strip side to chamber side walls (14.1, 14.2) and the profile (10) comprising clamping bars (11.1, 11.2) on the transom and mullion sides, between which a ribbed dowel-like retaining bar (12) is formed which can be inserted into a groove (15) in the frame (2), the thermoplastic plastic material of the isolator (1) being expandable with temperature development and in the case of fire with a temperature development of 100 °C being expandable in such a way that the entire gap (5) between the fire protection glass panes (3) can automatically be filled completely to form a seal.

2. Isolator according to Claim 1, **characterised in that** the thermoplastic plastic material of the isolator (1) is stable up to a temperature development of up to 1,000 °C.

3. Isolator according to Claim 2, **characterised in that** the isolator (1) has two retaining bars (13.1) and (13.2) on the pressure strip side which are moulded to the chamber side walls (14.1) and (14.2).

4. Isolator according to any one of Claims 1 to 3, **characterised in that** the thermoplastic plastic material (9) of the isolator (1) preferably begins to expand at a temperature development of 100 °C.

## Revendications

1. Isolant (1) pour une construction de façade en montants /traverses constitués de profilés (2), avec des plaques de verre coupe-feu (3) encadrées, qui peuvent être appliquées hermétiquement sur les profilés des traverses, respectivement des montants, l'isolant (1) étant prévu dans l'espace intérieur de la fente (5), formée entre les plaques de verre coupe-feu (3), et pouvant être fixé au profilé (2) des traverses, respectivement des montants, et le joint d'étanchéité (7), reposant sur les plaques de verre coupe-feu (3) et recouvrant la fente (5), pouvant être fixé, avec barre de pression (6), à l'isolant (1), et sachant que l'isolant (1) est fabriqué en matière synthétique thermoplastique, **caractérisé en ce que** l'isolant (1) est réalisé en tant que barre (8) formée d'une pièce et consiste en un profilé en forme de caisse (10), deux pattes de retenue (13.1, 13,2) étant formées, côté barre de pression, sur les parois latérales (14.1, 14.2) de la chambre, et sachant que, pour la fixation, le profilé (10) est doté, côté traverses, respectivement côté montants, de pattes de serrage (11.1, 11.2) entre lesquelles est formé une patte de retenue (12), nervurée, de type goujon, qui peut être enfoncée dans une rainure (15) du cadre (2), sachant que la matière synthétique thermoplastique de l'isolant (1) est expansible lors d'une montée en température et gonfle à une température de 100 °C, de sorte que la totalité de l'espace intérieur de la fente (5) entre les plaques de verre coupe-feu (3) se trouve automatiquement comblé de manière hermétique.

2. Isolant selon la revendication 1, **caractérisé en ce que** la matière synthétique thermoplastique de l'isolant (1) est dimensionnellement stable jusqu'à une montée en température allant jusqu'à 1.000 °C.

3. Isolant selon la revendication 2, **caractérisé en ce que** l'isolant (1) est doté, côté barre de pression, de deux pattes de retenue (13.1) et (13.2), qui sont formées sur les parois latérales (14.1) et (14.2) de la chambre.

4. Isolant selon l'une des revendications 1 à 3, **caractérisé en ce que** la matière synthétique thermoplastique (9) de l'isolant (1) commence à gonfler à une température de 100 ° C.
